# FASCICULE DE BREVET EUROPEEN

(11) **EP 0 128 988 B1**
(45) Date de publication et mention de la délivrance du brevet: **02.09.1987**
(21) Numéro de dépôt: 83401229.6
(22) Date de dépôt: 15.06.1983
(51) Int. Cl.: H02M 3/335, H02M 3/155

(54) **Procédé et dispositif pour éliminer les perturbations liées aux fluctuations de la charge dans les alimentations à découpage**
Verfahren und Einrichtung zum Eliminieren von mit Lastschwankungen verbundenen Störungen in Taktstromversorgungen
Method and device for eliminating interferences due to load variation in switched-mode power supplies

(43) Date de publication de la demande: 27.12.1984
(73) Titulaire: COMPAGNIE DE SIGNAUX ET D'EQUIPEMENTS ELECTRONIQUES, F-92120 Montrouge (FR)
(72) Inventeur: Deprez, Louis, F-91120 Palaiseau (FR)
(74) Mandataire: Chameroy, Claude

## Description

La présente invention concerne un procédé et un dispositif pour éliminer les perturbations liées aux fluctuations de la charge dans les alimentations à découpage et a trait plus particulièrement à un procédé de commande d'une alimentation à découpage raccordée à un réseau d'alimentation et comportant une inductance primaire couplée par un circuit magnétique commun à une inductance secondaire et alimentant une charge sur laquelle se trouve connectée en parallèle une capacité de stockage, ledit procédé consistant à démagnétiser complètement le circuit magnétique à chaque période du découpage.

Un tel procédé est décrit par exemple dans le document DE-A-3 025 405. Selon ce document, la démagnétisation complète du circuit est obtenue en modifisant le temps de démagnétisation, ce qui conduit à un circuit relativement complexe.

En conversation d'énergie, les circuits magnétiques constituent un type de composant souvent négligé, ce que amène une saturation du matériau, d'où une incapacité à traduire une variation linéaire de flux. Ceci entraîne un accroissement énorme de courant dans les organes de découpage, généralement constitués par des transistors, lorsque la charge est variable et que la puissance est constanté ou peu fluctuante. Il s'ensuit des perturbations sur le réseau et un risque de détérioration des organes de découpage.

La présente invention a pour but principal de remédier à ces inconvénients et, pour ce faire, elle a pour objet un procédé qui se caractérise essentiellement par le fait que dans ce but la valeur de l'inductance secondaire est automatiquement adaptée en fonction de la valeur de la tension aux bornes de la charge.

Grâce à cette disposition, on obtient de façon très simple une démagnétisation complète du circuit à chaque période de la fréquence de découpage, ce qui permet d'éliminer les inconvénients mentionées plus haut.

Un dispositif pour la mise en oeuvre de ce procédé est caractérisé en ce qu'il comprend un certain nombre d'éléments de commutation unidirectionnels connectés chacun en série entre la charge et l'une des différentes prises intermédiaires de l'inductance secondaire et un circuit de commande à seuils de tension pour commander successivement lesdits éléments de commutation en fonction de la valeur de la tension aux bornes de la charge.

Dans un mode de réalisation particulier de l'invention, les éléments de commutation sont constitués par des thyristors.

De préférence, le dispositif selon l'invention comprend également un circuit de régulation automatique commandant le découpage pour compenser les variations lentes de la tension aux bornes de l'inductance primaire dues aux variations de la tension du réseau d'alimentation.

Ce circuit de régulation comporte un circuit magnétique auxiliaire de faible puissance connecté en parallèle sur l'inductance primaire et dont la charge est constante, la tension aux bornes de ladite charge étant utilisée comme tension d'asservissement de la commande de découpage.

Le procédé selon l'invention peut également s'appliquer avantageusement au cas où l'inductance primaire et l'inductance secondaire sont combinées en une seule inductance dite de filtrage. Il existe en effet de nombreuses structures dans lesquelles la fonction filtrage est obtenue au moyen d'une cellule comportant une inductance et un condensateur. Or, si la tension de sortie est très fluctuante, l'inductance de filtrage risque de se saturer, ce qui diminue évidemment l'efficacité du filtrage.

Conformément à l'invention, la valeur de l'inductance de filtrage est automatiquement adaptée en fonction de la valeur de la tension aux bornes de la charge pendant les phases de restitution de l'énergie magnétique.

A cet effet, on utilise un certain nombre d'éléments de commutation unidirectionnels, avantageusement constitués par des thyristors, connectés à l'une des différentes prises intermédiaires de l'inductance de filtrage et placés en parallèle sur la charge pendant la phase de restitution de l'énergie magnétique.

Plusieurs formes d'exécution de l'invention sont décrites ci-après à titre d'exemples, en réf- érénce aux dessins annexés dans lesquels:
- la figure 1 est le schéma d'un alimentation à découpage conforme à l'invention, destinée à l'alimentation d'une lampe à arc du type flash;
- les figures 2a à 2c représentent respectivement l'allure du courant primaire, l'allure du courant secondaire et l'allure de la tension de commande d'un thyristor, pour une période de la fréquence de découpage;
- la figure 3 répresente l'allure du courant primaire avec une tension d'alimentation sinusoïdale;
- la figure 4 représente l'allure de la tension de charge du condensateur de stockage d'énergie;
- la figure 5 est le schéma du circuit de régulation destiné à compenser les variations lentes de la tension d'alimentation; et
- la figure 6 est le schéma d'une autre application de l'invention à la fonction de filtrage.

L'alimentation à découpage représentée sur la figure 1 comprend tout d'abord un ciurcuit magnétique avec une inductance primaire Lp couplée à une inductance secondaire Ls. De façon connue en soi, un transistor de découpage Tr, commandé par un découpeur K, est inséré dans le circuit primaire. Ce circuit est alimenté à partir du réseau alternatif par l'intermédiaire d'un pont de redressement à diodes, mais sans aucun filtrage.

Les impulsions de commande engendrées par le decoupleur K sur la base du transistor de découpage Tr sont à fréquence élevée, par exemple 25kHz, afin de limiter les dimensions des bobinages du circuit magnétique.

Lorsque le transistor conduit, le courant primaire Ip a l'allure représentée sur le diagramme de la figure 2a. Il s'agit d'une impulsion de courant de durée _{T}, _{T} étant la durée de conduction du transistor. Lorsque le transistor ne conduit plus, une impulsion de courant de durée T-_{T} est restituée au secondaire, T étant la période de la fréquence de découpage. Le courant secondaire Is a ainsi l'allure représentée sur le diagramme de la figure 2b.

Dans l'application envisagée ici, l'alimentation à découpage est destinée à alimenter une lampe à arc au xénon X du type flash, c'est-à-dire une lampe à décharge rapide en régime récurrent. Ce type de lampe nécessite, pour sa mise en oeuvre, la charge préalable d'un condensateur C de forte valeur pendant l'intervalle de temps entre chaque ionisation provoquée de la lampe. Le déclenchement de la lampe est assuré ici par une source basse fréquence BF.

Le procédé conforme à l'invention consiste à adapter automatiquement la valeur de l'inductance secondaire Ls en fonction de la tension Us aux bornes de la charge, tension qui est évidement extrêmement variable dans le cas d'une lampe de type flash, afin d'assurer un transfert total de l'énergie magnétique pour chaque période de la fréquence de découpage et d'obtenir ainsi une démagnétisation complète du circuit.

Le transfer d'énergie par période de la fréquence de découpage s'exprime par:

Lorsque l'énergie est restituée au secondaire, la tension sur ce dernier est imposée pendant la durée T-_{T} par la constante de temps élevée de la charge. Le temps de démagnétisation est donc défini par la loi de Lenz, soit

De la relation de transfert d'énergie, on déduit d'où

Si l'on suppose maintenant _{T} constant, on peut poser de sorte que l'on obtient en définitive la relation suivante: Ls = k Us².

La mise en oeuvre du procédé de l'invention consiste donc à commuter la valeur de l'inductance secondaire Ls au moyen d'un dispositif de commande comprenant plusieurs seuils de tension échelonnés par rapport à la tension secondaire Us, chaque seuil provoquant la commande de la valeur d'une inductance propre à satisfaire la relation: Ls = k Us². Bien entendu, comme il s'agit d'une commande par sauts d'inductance, cette relation sera maintenue à une valeur limite, afin d'obtenir la démagnétisation complète du circuit.

A cet effet, on prévoit sur l'inductance secondaire Ls un certain nombre de prises intermédiaires qui sont reliées à la charge par l'intermédiaire d'éléments de commutation de puissance unidirectionnels ne pouvant admettre de courant que lorsque le transistor de découpage Tr ne conduit plus, c'est-à-dire pendant la phase de restitution de l'énergie magnétique.

Dans l'exemple de réalisation particulier décrit ici, les éléments de commutation sont au nombre de trois. Les deux premiers sont constitués par des thyristors Th, et Th₂, tandis que le troisième est constitué par une simple diode D. Les gachettes des deux thyristors sont reliées à un dispositif de commande COM à seuils de tension, sensible à la tension de sortie Us aux bornes de la lampe X.

Pour une faible valeur de la tension de sortie Us, seule la diode D est en service et assure la démagétisation du circuit dans le temps (T-_{T}). Ensuite, pour une valeur supérieure de la tension Us, le thyristor Th, est déclenché au moyen d'une impulsion de tension engendrée sur sa gachette par le dispositif à seuils COM. Cette impulsion a l'allure représentée sur le diagramme de la figure 2c et elle est synchronisée sur la fréquence de découpage, grâce à une liaison de synchronisation S prévue entre le découpeur K et le dispositif à seuils COM. On notera que lorsque le thyristor Th, conduit, la diode D est automatiquement soumise à un potentiel inverse qui ne lui permet plus de conduire.

Pour une valeur encore supérieure de la tension Us, le thyristor Th₂ est déclenché par le dispositif à seuils COM. La diode D et le thyristor Th, sont alors polarisés en inverse et ne peuvent plus conduire, même si la commande de gachette est maintenue sur Thᵢ, ceci étant la conséquence directe de la répartition des potentiels aux bornes de l'inductance secondaire.

L'application rigoureuse du procédé de démagnétisation selon l'invention permet à l'inductance primaire Lp de réaliser à chaque impulsion un prélèvement d'énergie proportionnel à la tension du réseau, sans boucle d'asservissement principale. Il s'agit d'une automodulation d'énergie instantanée liée à la tension sinusoïdale du réseau d'alimentation, et ceci malgré la très forte variation de la tension aux bornes de la charge, qui peut être facilement dans un rapport de dix.

Par suite, le réseau de distribution d'énergie n'est pas dégradé, le courant sur celui-ci étant prélevé selon une loi sinusoïdale et en phase avec la tension du réseau, comme illustré par le diagramme de la figure 3.

De même, la puissance prélevée sur le réseau est constante, la charge sur le condensateur C répondant à cette condition puisqu'elle est de la forme Uc = Vt, comme illustré par le diagramme de la figure 4. L'enveloppe du courant sinusoïdal est donc constante.

Cependant, il arrive souvent que le réseau ne soit pas parfait. Dans ce cas, et pour s'affranchir des variations lentes du secteur, on peut prévoir un circuit de régulation REG permettant d'obtenir une information proportionnelle à l'énergie transférée sur la charge.

Ce circuit REG est représenté en détail sur la figure 5 et se compose essentiellement d'un circuit magnétique de faible puissance comportant une inductance primaire L, couplée à une inductance secondaire L₂. L'inductance L, est connectée en parallèle sur l'inductance primaire Lp du circuit magnétique principal par l'intermédiaire d'une diode Dᵢ, tandis que l'inductance L₂ est branchée sur une charge constante constituée de deux résistances R₁ et R₂, par l'intermédiaire d'une diode D₂ et d'un condensateur C,.

Ainsi, le même transistor de découpage Tr commande les deux circuits magnétiques, la diode D, ayant pour but de rendre la restitution d'énergie du circuit magnétique auxiliaire L,/L₂ indépendante de l'état de charge du condensateur C destiné à alimenter la lampe flash X.

L'inductance L₂ restitue son énergie accumulée pendant la durée (T-_{T}) par la diode D₂ et l'intégrateur C₁, R₁ + R₂. La charge R₁ + R₂ étant constante, la tension aux bornes de R₂ est l'image de la tension moyenne U_{R} issue du redressement secteur pour _{T} constant. Cette tension aux bornes de R₂ est donc appliquée au circuit de contre- réaction du découpeur K afin de modifier la durée _{T} en fonction des fluctuations du secteur et d'assurer ainsi un transfert d'énergie constant vers le condensateur C. Par suite, celui-ci sera toujours chargé à la même valeur à l'instant précédant la décharge.

Le procédé de démagnétisation selon l'invention peut également s'appliquer avantageusement à la fonction de filtrage. Il existe en effet de nombreuses structures dans lesquelles la fonction de filtrage est obtenue au moyen d'une cellule comportant une inductance L et un condensateur C, comme dans l'exemple représenté sur la figure 6.

Dans cette application, la fonction de l'inductance de filtrage L est double. Le même enroulement sert à limiter le courant dans la phase de conduction du transistor de découpage Tr, commandé par le découpeur K₁, puis restitue son énergie lorsque celui-ci est bloqué.

Or, pour les applications où la tension de sortie aux bornes de la charge P est très fluctuante, et peut notamment être sensiblement inférieure à la tension nominale, l'inductance de filtrage nécessite une période de démagnetisation relativement longue, ce qui la conduit à saturation.

Conformément à l'invention, et comme dans l'exemple décrit plus haut, une diode D et deux thyristors Th₁ et Th₂ commandés par un dispositif à seuils de tension COM sont connectés à des prises intermédiaires de l'inductance de filtrage L. Le dispositif à seuils COM, en relation avec la tension de sortie, adapte la valeur de l'inductance dans la phase de restitution, de manière à conserver un temps de démagnétisation constant. On évite ainsi à l'inductance de subir le passage d'une composante continue excessive en courant, risquant de la saturer, ce qui permet de maintenir l'efficacité du filtre malgré des variations importantes de courant.

## Revendications

1. Procédé de commande d'une alimentation à découpage raccordée à un réseau d'alimentation et comportant une inductance primaire (Lp) couplée par un circuit magnétique commun à une inductance secondaire (Ls) et alimentant une charge (x) sur laquelle se trouve connectée en parallèle une capacité de stockage (c) ledit procédé consistant à démagnétiser complètement le circuit magnétique à chaque période du découpage, caractérisé par le fait que dans ce but la valeur de l'inductance secondaire (Ls) est automatiquement adaptée en fonction de la valeur de la tension (Vs) aux bornes de la charge (x).

2. Dispositif de mise en oeuvre du procédé selon la revendication 1, caractérisé en ce qu'il comprend un certain nombre d'éléments de commutation unidirectionnels (D, Th1, Th2) connectés chacun en série entre la charge (x) et l'une des différentes prises intermédiaires de l'inductance secondaire (Ls) et un circuit de commande à seuils de tension (COM) pour commander successivement lesdits éléments de commutation en fonction de la valeur de la tension aux bornes de la charge (x).

3. Dispositif selon la revendication 2, caractérisé en ce que les éléments de commutation sont constitués par des thyristors (Th1, Th2).

4. Dispositif selon la revendication 2 ou 3, caractérisé en ce qu'il comprend également un circuit de régulation automatique (REG) commandant le découpage pour compenser les variations lentes de la tension aux bornes de l'inductance primaire (Lp) dues aux variations de la tension du réseau d'alimentation.

5. Dispositif selon la revendication 4, caractérisé en ce que le circuit de régulation (REG) comporte un circuit magnétique auxiliaire (L1, L2) de faible puissance connecté en parallèle sur l'inductance primaire et dont la charge (R1 + R2) est constante, la tension aux bornes de ladite charge étant utilisée comme tension d'asservissement de la commande de découpage.

6. Procédé de commande d'une alimentation à découpage comportant une inductance (L) dite de filtrage et alimentant une charge (P) sur laquelle se trouve connectée en parallèle une capacité (c) de stockage, ledit procédé consistant à démagnétiser complètement le circuit magnétique à chaque période du découpage, caractérisé par le fait que dans ce but la valeur de l'inductance de filtrage (L) est automatiquement adaptée en fonction de la valeur de la tension aux bornes de la charge (P) pendant les phases de restitution de l'énergie magnétique.

7. Dispositif de mise en oeuvre du procédé selon la revendication 6, caractérisé en ce qu'il comprend un certain nombre d'éléments de commutation unidirectionnels (D, Th1, Th2), connectés à l'une des différentes prises intermédiaires de l'inductance de filtrage (L) et placés en parallèle sur la charge (P) pendant la phase de restitution de l'énergie magnétique.

8. Dispositif selon la revendication 7, caractérisé en ce que les éléments de commutation sont constitués par des thyristors (Th1, Th2).

## Patentansprüche

1. Verfahren zur Steuerung einer mit einem Netzanschluß verbundenen Taktstromversorgung, die eine Primärinduktanz (Lp) umfaßt, welche mit einem mit einer Sekundärinduktanz (Ls) gemeinsamen Magnetkreis gekoppelt ist, und die eine Last (X) versorgt, an welcher eine parallelgeschaltete Speicherkapazität (C) liegt, wobei der Magnetkreis während jeder Unterbrecherperiode vollständig entmagnetisiert wird, dadurch gekennzeichnet, daß der Wert der Sekundärinduktanz (Ls) funktionell automatisch angepaßt wird an den Wert der an den Anschlußklemmen der Last (X) liegenden Spannung (Us).

2. Einrichtung zur Durchführung des Verfahrens nach Anspruch 1, dadurch gekennzeichnet, daß eine Mehrzahl von einseitig gerichteten Kommutierungselementen (D, Th1, Th2), die jeweils zwischen der Last (X) und einer unterschiedlichen Zwischenanzapfung der Sekundärinduktanz (Ls) in Reihe geschaltet sind, sowie ein Steuerkreis (COM) für eine Schwellspannung vorgesehen sind, mit dem die Kommutierungselemente in Abhängigkeit von dem an den Anschlußklemmen der Last (X) liegenden Spannungswert nacheinander gesteuert werden.

3. Einrichtung nach Anspruch 2, dadurch gekennzeichnet, daß die Kommutierungselemente mit Thyristoren (Th1, Th2) gebildet sind.

4. Einrichtung nach Anspruch 2 oder 3, dadurch gekennzeichnet, daß weiterhin ein automatischer Regelkreis (REG) vorgesehen ist, mit dem die Unterbrechung für eine Kompensation der langsamen Spannungsschwankungen an den Anschlußklemmen der Primärinduktanz (Lp) als Folge von Spannungsschwankungen der Netzversorgung gesteuert werden.

5. Einrichtung nach Anspruch 4, dadurch gekennzeichnet, daß der Regelkreis (REG) einen Hilfsmagnetkreis (L1, L2) von schwacher Leistund umfaßt, der zu der Primärinduktanz (Lp) parallelgeschaltet ist und eine konstante Last (R1 + R2) aufweist, deren Spannung an den Anschlußklemmen als Steuerspannung für die Steuerung der Unterbrechung benutzt wird.

6. Verfahren zur Steuerung einer Taktstromversorgung, die eine Glättungsinduktanz (L) umfaßt und eine Last (P) vorsorgt, an welcher eine parallelgeschaltete Speicherkapazitäf (C) liegt, wobei der Magnetkreis während jeder Unterbrecherperiode vollständig entmagnetisiert wird, dadurch gekennzeichnet, daß der Wert der Glättungsinduktanz (L) während der Phasen einer Wiederherstellung der magnetischen Energie funktionell automatisch angepaßt wird an den Wert der an den Anschlußklemmen der Last (P) liegenden Spannung.

7. Einrichtung zur Durchführung des Verfahrens nach Anspruch 6, dadurch gekennzeichnet, daß eine Mehrzahl von einseitig gerichteten Kommutierungselementen (D, Th1, Th2) vorgesehen ist, die an unterschiedliche Zwischenanzapfungen der Glättungsinduktanz (L) angeschlossen und während jeder Phase der Wiederherstellung der magnetischen Energie zu der Last (P) parallelgeschaltet sind.

8. Einrichtung nach Anspruch 7, dadurch gekennzeichnet, daß die Kommutierungselemente mit Thyristoren (Th1, Th2) gebildet sind.

## Claims

1. A process for controlling a chopped power supply connected to a supply network and comprising a primary inductance (Lp) coupled through a common magnetic circuit to a secondary inductance (Ls) and supplying a load (X) to which a capacitor (C) is connected in parallel, said process consisting in completely demagnetizing the magnetic circuit for each period of the chopping, characterized in that, to this end, the value of the secondary inductance (Ls) is automatically adapted as a function of the value of the voltage (Us) at the terminals of the load (X).

2. A device for implementing the process according to claim 1, characterized in that it comprises a number of unidirectional switching elements (D, Th1, Th2), each being connected in series between the load (X) and one of the different intermediate tappings of the secondary inductance (Ls), and a voltage threshold control circuit (COM) for controlling successively said switching elements as a function of the value of voltage at the terminals of the load (X).

3. The device according to claim 2, characterized in that the switching elements are formed by thyristors (Th1, Th2).

4. The device according to claim 2 or 3, characterized in that it further comprises an automatic regulation circuit (REG) controlling the chopping to compensate for the slow variations in the voltage at the terminals of the primary inductance (Lp), caused by the variations in the voltage of the supply network.

5. The device according to claim 4, characterized in that the regulation circuit (REG) comprises an auxiliary low power magnetic circuit (L1, L2) connected in parallel to the primary inductance and the load (R1 + R2) of which is constant, the voltage at the terminals of said load being used as voltage for driving the chopping control.

6. A process for controlling a chopped power supply comprising a so-called smoothing inductance (L) and supplying a load (P) to which a capacitor (C) is connected in parallel, said process consisting in completely demagnetizing the magnetic circuit for each period of the chopping, characterized in that, to this end, the value of the smoothing inductance (L) is automatically adapted as a function of the value of the voltage at the terminals of the load (P) during the phases of restoration of the magnetic energy.

7. A device for implementing the process according to claim 6, characterized in that it comprises a number of unidirectional switching elements (D, Th1, Th2) connected to one of the different intermediate tappings of the smoothing inductance (L) and mounted in parallel on the load (P) during the phase of restoration of the magnetic energy.

8. The device according to claim 7, characterized in that the switching elements are formed by thyristors (Th1, Th2).
